# EUROPÄISCHE PATENTSCHRIFT

(11) **EP 2 729 645 B1**
(45) Veröffentlichungstag und Bekanntmachung des Hinweises auf die Patenterteilung: **18.11.2015**
(21) Anmeldenummer: 12727373.8
(22) Anmeldetag: 14.06.2012
(51) Int. Cl.: B66C 23/00, E04G 21/04

(54) **VERTEILERMAST FÜR BETONPUMPEN**
DISTRIBUTING BOOM FOR CONCRETE PUMPS
MÂT DISTRIBUTEUR POUR DES POMPES À BÉTON

(30) Priorität: 07.07.2011 DE 102011078783
(43) Veröffentlichungstag der Anmeldung: 14.05.2014
(73) Patentinhaber: Putzmeister Engineering GmbH, 72631 Aichtal (DE)
(72) Erfinder: NEUBERT, Michael, 72631 Aichtal (DE); BRAUN, Matthias, 70190 Stuttgart (DE)
(74) Vertreter: Wolf, Eckhard
(86) Internationale Anmeldenummer: PCT/EP2012/061245
(87) Internationale Veröffentlichungsnummer: WO 2013/004460

(56) Entgegenhaltungen:
- EP-A2- 0 733 585
- DE-A1- 2 633 334
- DE-A1- 4 203 820
- US-A- 4 183 712

## Beschreibung

Die Erfindung betrifft einen Verteilermast für stationäre oder mobile Betonpumpen der im Patentanspruch 1 angegebenen Gattung.

Bekannte Verteilermaste dieser Art bestehen im Wesentlichen aus einem um eine als Hochachse ausgebildete Drehachse verdrehbaren Drehkopf und einem aus mehreren relativ zueinander verschwenkbaren oder teleskopierbaren Mastarmen zusammengesetzten Armpaket. Das Armpaket ist an einem Ende des ersten Mastarms am Drehkopf angelenkt und mittels einer an je einer Anlenkstelle des Drehkopfs und des ersten Mastarms angelenkten Zylinder-/Kolbeneinheit um eine horizontale Knickachse zwischen einer im Wesentlichen horizontal ausgerichteten Einfaltstellung und einer Arbeitsstellung verschwenkbar.

Der Verteilermast dient in einer Betonpumpe als Träger für eine Betonförderleitung. Über die Betonförderleitung wird Flüssigbeton, der während des Betonierens fortlaufend in einen Materialaufgabebehälter eingebracht wird, zu einer vom Standort des Fahrzeugs entfernt angeordneten Betonierstelle gefördert. Die Anordnung der Mastarme des Armpakets und der zwischen diesen angeordneten Gelenke ist so aufeinander abgestimmt, dass der Verteilermast in seiner Einfaltstellung raumsparend auf einem zugehörigen Unterbau oder Fahrgestell abgelegt werden kann. Durch Aktivierung der Antriebsaggregate zwischen den Mastarmen kann der Verteilermast in seine Arbeitsstellung gebracht werden, in welcher die Mastspitze mit einem Endschlauch über den zu betonierenden Bereich hinweggeführt werden kann. Eine besondere Bedeutung für den Ein- und Ausfaltvorgang kommt dem Knickgelenk zwischen dem ersten Mastarm und dem Drehkopf und der dort angeordneten Zylinder-/Kolbeneinheit zu. Befindet sich das Armpaket in horizontal gestreckter Lage ergibt sich das höchste Lastmoment aus Arm-Eigengewicht, Betriebslast und maximalem Schwerpunktabstand zur ersten Knickachse. Die betreffende Zylinder-/Kolbeneinheit muss somit in dieser Stellung die höchste Kraft aufbringen, um das gestreckte Armpaket zu tragen. Wird das Armpaket in die Vertikale gebracht, reduziert sich mit jeder Erhöhung des Anstellwinkels der Schwerpunktabstand des Armpakets zur ersten Knickachse. Gleiches gilt, wenn die einzelnen Mastarme zum Drehkopf hin bewegt werden. Dies führt dazu, dass die Zylinderkraft der ersten Zylinder-/Kolbeneinheit sinkt und ab einem bestimmten Schwerpunktabstand bezogen auf den Zylinderangriffspunkt ein Kraftniveau erreicht, ab dem eine Verringerung des Zylinderdurchmessers grundsätzlich möglich wäre.

Weiter ist es bei einem Verteilermast der eingangs angegebenen Art an sich bekannt (US-3,707,990A), im Bereich des ersten Mastarms ein von seiner Einfaltstellung aus wirksames, hubunterstützendes Element vorzusehen, welches am Drehkopf angelenkt ist. Zusätzlich ist dort eine Lasche vorgesehen, die an ihrem einen Ende koaxial zum ersten Mastarm am Drehkopf angelenkt ist, und an der zwei im Abstand voneinander angeordnete Anlenkstellen für die erste Zylinder-/Kolbeneinheit und für das hubunterstützende Element angeordnet sind. Das hubunterstützende Element ist dort über den gesamten Schwenkweg des ersten Mastarms wirksam, wobei die erste Zylinder-/Kolbeneinheit und das hubunterstützende Elemente unter Zwischenschaltung der Lasche hintereinander angeordnet sind.

Ausgehend hiervon liegt der Erfindung die Aufgabe zugrunde, einen Verteilermast zu entwickeln, dessen erster Mastarm nach Überschreiten eines definierten Schwenkwegs von dem hubunterstützenden Element abgehoben werden kann, so dass von dieser Winkelstellung aus nur noch die angreifende Restlast des Armpakets durch die erste Zylinder-/Kolbeneinheit getragen wird.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Die erfindungsgemäße Lösung wird im Wesentlichen darin gesehen, dass am ersten Mastarm mindestens ein von seiner Einfaltstellung aus über einen definierten Schwenkweg wirksames hubunterstützendes Element angreift, welches entweder am Drehkopf angelenkt ist und gegen eine Kontaktstelle am ersten Mastarm lose anliegt oder am ersten Mastarm angelenkt ist und gegen eine Kontaktstelle am Drehkopf lose anliegt. Das hubunterstützende Element unterstützt die erste Zylinder-/Kolbeneinheit besonders im Hochlastbereich bei horizontal gestrecktem Armpaket. Damit wird ausgehend von der Einfaltstellung mit gestrecktem Armpaket die zum Anheben erforderliche Zylinderkraft der am ersten Mastarm angreifenden Zylinder-/Kolbeneinheit reduziert, wodurch ein neuer Weg zur Gleichteilnutzung beziehungsweise zur Nutzung kostengünstigerer Zylinderkonfigurationen eröffnet wird.

Das hubunterstützende Element ist zweckmäßig ein Druckkraftelement, das beispielsweise als zwischen einer drehkopfseitigen und einer mastarmseitigen Kontaktstelle wirksamer Hydrozylinder ausgebildet sein kann. Grundsätzlich ist es auch möglich, anstelle des Hydrozylinders Druckfedern zu benutzen, die zwischen einer drehkopfseitigen und einer mastarmseitigen Kontaktstelle angeordnet sind. Die Druckfedern bieten den Vorteil, dass in den bestehenden Hydraulikkreislauf kein zusätzliches Steuerelement eingebracht werden muss und die Anordnung leichter und kostengünstiger gebaut werden kann. Da die Hubunterstützung nur in einem bestimmten Winkelbereich mit hohem Lastmoment erforderlich ist, muss der das hubunterstützende Element bildende Aktuator mit einer Trennstelle ausgeführt werden. Zweckmäßig handelt es sich dabei um eine Kontaktstelle, welche einen Kraftschluss herstellt. Ab einem bestimmten Winkel trägt die erste Zylinder-/Kolbeneinheit das gesamte Gewicht des Armpakets eigenständig. Hierfür muss die Zylinder-/Kolbeneinheit ausgelegt sein. Im Bereich der Kraftteilung muss das hubunterstützende Element derart dimensioniert sein, dass es die benötigte Differenzkraft zum Tragen des gestreckten Armpakets aufbringt. Beim Einfaltvorgang wird das mindestens eine hubunterstützende Element entlang dem definierten Schwenkweg bis zur Einfaltstellung in einen vorgespannten Zustand versetzt.

Vorteilhafterweise sind zwei hubunterstützende Elemente vorgesehen.

Eine weitere bevorzugte Ausgestaltung der Erfindung sieht vor, dass die Knickachse des ersten Mastarms exzentrisch zur Drehachse des Drehkopfs auf der der Spitze des ersten Mastarms in seiner zur Drehachse im Wesentlichen senkrecht ausgerichteten Einfaltstellung gegenüberliegenden Seite der Drehachse angeordnet ist. Weiter hat es sich als vorteilhaft erwiesen, wenn das drehkopfseitige Gelenk der Zylinder-/Kolbeneinheit exzentrisch zur Drehachse des Drehkopfs auf derselben Seite wie die Knickachse angeordnet ist.

Der erfindungsgemäße Verteilermast wird bevorzugt als Träger für eine Betönförderleitung in einer stationären oder mobilen Betonpumpe verwendet, wobei der Drehkopf an einem Unterbau oder einem Gestell der Betonpumpe um seine Drehachse verdrehbar angeordnet ist und wobei die über den Verteilmast geführte Förderleitung an dem Druckausgang eines gestellfest angeordneten Pumpaggregats angeschlossen ist.

Im Folgenden wird die Erfindung anhand eines in der Zeichnung in schematischer Weise dargestellten Ausführungsbeispiels näher erläutert. Es zeigen
- Fig. 1: eine Seitenansicht einer Autobetonpumpe mit einem als Knickmast ausgebildeten Verteilermast in seiner Einfaltstellung;
- Fig. 2: eine schaubildliche ausschnittsweise Darstellung des ersten Mastarms mit Drehkopf, Zylinder-/Kolbeneinheit und hubunterstützenden Elementen.

Die in Fig. 1 dargestellte Autobetonpumpe umfasst ein Transportfahrzeug 10, ein beispielsweise als Zweizylinder-Kolbenpumpe ausgebildetes Pumpaggregat 12 für Flüssigbeton sowie einen Verteilermast 14 als Träger für eine Förderleitung 16. Über die Förderleitung 16 wird in der Arbeitsstellung des Verteilermasts 14 Flüssigbeton zu einer von dem Standort des Fahrzeugs 10 entfernt angeordneten Betonierstelle gefördert.

Der Verteilermast 14 besteht aus einem um eine fahrzeugfeste, als Hochachse ausgebildete Drehachse 18 drehbaren, einen Drehkranz 20 aufweisenden Drehkopf 22 und einem aus mehreren relativ zueinander verschwenkbaren Mastarmen 1, 2, 3, 4 zusammengesetzten Armpaket 24, das über eine Anlenkstelle 26 mit dem Ende seines ersten Mastarms 1 am Drehkopf 22 angelenkt und mittels einer mit ihren Enden an Anlenkstellen 28, 30 des Drehkopfs 22 und des ersten Mastarms 1 angelenkten Zylinder-/Kolbeneinheit 32 um eine horizontale Knickachse A zwischen einer im Wesentlichen horizontal ausgerichteten Einfaltstellung und einer Arbeitsstellung verschwenkbar ist. Die Knickachsen A, B, C, D und die Mastarme 1, 2, 3, 4 des Armpakets 24 sind in ihrer Abmessung und Kinematik so aufeinander abgestimmt, dass der Verteilermast 14 in der Einfaltstellung mit einer raumsparenden Transportkonfiguration auf dem Transportfahrzeug 10 auflegbar ist. Die Zylinder-/Kolbeneinheit 32 ist ebenso wie die Antriebsaggregate zwischen den übrigen Mastarmen als Hydrozylinder ausgebildet. Durch programmgesteuerte Aktivierung der Antriebsaggregate, die den Knickachsen A, B, C, D einzeln zugeordnet sind, ist der Verteilermast in unterschiedlichen Distanzen und/oder Höhendifferenzen zwischen der Betonierstelle und dem Fahrzeugstandort entfaltbar. Der Pumpenfahrer steuert z. B. mittels einer Funkfernsteuerung die Mastbewegung, durch die die Mastspitze mit ihrem Endschlauch über den zu betonierenden Bereich hinweggeführt wird.

Wie aus Fig. 1 und 2 zu ersehen ist, ist die Knickachse A des ersten Mastarms 1 so exzentrisch zur Drehachse 18 des Drehkopfs 22 angeordnet, dass sie in der Einfaltstellung auf der dem Fahrerhaus 34 zugewandten Seite der Drehachse 18 angeordnet ist. Die Knickachse A befindet sich bei dem gezeigten Ausführungsbeispiel radial außerhalb des den Drehkopf 22 begrenzenden Drehkranzes 20. Mit dieser Maßnahme wird bei gegebener Verteilermastlänge eine Lastmomentreduktion im Bereich des Drehkopfs 22 erzielt.

Eine Besonderheit der Erfindung besteht darin, dass am ersten Mastarm 1 zwei von seiner Einfaltstellung aus über einen definierten Schwenkbereich wirksame hubunterstützende Elemente 36 angreifen. Die hubunterstützenden Elemente 36 unterstützen die Zylinder-/Kolbeneinheit 32 besonders im Hochlastbereich bei horizontal gestrecktem Armpaket 24. Damit wird ausgehend von der Einfaltstellung mit gestrecktem Armpaket 24 die zum Anheben erforderliche Zylinderkraft der am ersten Mastarm 1 angreifenden Zylinder-/Kolbeneinheit 32 reduziert.

Bei dem in Fig. 2 gezeigten Ausführungsbeispiel sind die hubunterstützenden Elemente 36 beispielhaft als zwischen einer drehkopfseitigen Anlenkstelle 38 und einer mastarmseitigen Kontaktstelle 40 wirksame Hydrozylinder ausgebildet. Beim Ausfaltvorgang wird der erste Mastarm 1 nach Überschreiten des definierten Schwenkwegs mit seinen Kontaktstellen 40 von den hubunterstützenden Elementen 36 abgehoben, so dass von dieser Winkelstellung an nur noch die Zylinder-/Kolbeneinheit 32 die angreifende Restlast des Armpakets 24 trägt. Die hubunterstützenden Elemente 36 sorgen dafür, dass die Zylinder-/Kolbeneinheit 32 kleiner dimensioniert werden kann, so dass ein neuer Weg zur Gleichteilnutzung bzw. zur Nutzung kostengünstiger Zylinderkonfigurationen eröffnet ist.

Weiterführende konstruktive Überlegungen zielen darauf ab, anstelle der Hydrozylinder als hubunterstützende Elemente 36 Druckfedern zu benutzen. Diese können insgesamt leichter und kostengünstiger gebaut werden. Außerdem kann ein zusätzliches Steuermodul im Hydraulikkreislauf entfallen.

Zusammenfassend ist folgendes festzuhalten: Die Erfindung bezieht sich auf einen Verteilmast 14 für stationäre oder mobile Betonpumpen. Der Verteilermast 14 besteht im Wesentlichen aus einem um eine als Hochachse ausgebildeten Drehachse 18 verdrehbaren Drehkopf 22 und einem aus mehreren relativ zueinander verschwenkbaren oder teleskopierbaren Mastarmen zusammengesetzten Armpaket 24. Das Armpaket 24 ist am einen Ende seines ersten Mastarms 1 am Drehkopf 22 angelenkt und mittels einer mit ihren Enden an Anlenkstellen 28, 30 des Drehkopfs 22 und des ersten Mastarms 1 angelenkten ersten Zylinder-/Kolbeneinheit 32 um eine horizontale Knickachse A zwischen einer im Wesentlichen horizontal ausgerichteten Einfaltstellung und einer Arbeitsstellung verschwenkbar. Ziel der Erfindung ist es, Vorkehrungen zu treffen, die eine Verkleinerung der am ersten Mastarm 1 angreifenden Zylinder-/Kolbeneinheit 32 ermöglichen. Um dies zu erreichen, wird gemäß der Erfindung vorgeschlagen, dass am ersten Mastarm 1 mindestens ein von seiner Einfaltstellung aus über einen definierten Schwenkbereich wirksames hubunterstützendes Element 36 angreift.

### Bezugszeichenliste

- A, B,C, D: horizontale Knickachse
- 1, 2, 3, 4: Mastarme
- 10: Transportfahrzeug
- 12: Pumpaggregat
- 14: Verteilermast
- 16: Förderleitung
- 18: Drehachse
- 20: Drehkranz
- 22: Drehkopf
- 24: Armpaket
- 26, 28, 30: Anlenkstelle
- 32: Zylinder-/Kolbeneinheit
- 34: Fahrerhaus
- 36: hubunterstützende Elemente
- 38: drehkopfseitige Anlenkstelle
- 40: mastarmseitige Kontaktstelle

## Patentansprüche

1. Verteilermast für stationäre oder mobile Betonpumpen mit einem um eine als Hochachse ausgebildete Drehachse (18) verdrehbaren Drehkopf (22), mit einem aus mehreren relativ zueinander verschwenkbaren oder teleskopierbaren Mastarmen (1, 2, 3, 4) zusammengesetzten Armpaket (24), das am einen Ende seines ersten Mastarms (1) am Drehkopf (22) angelenkt und mittels einer mit ihren Enden an je einer Anlenkstelle (28, 30) des Drehkopfs (22) und des ersten Mastarms (1) angelenkten ersten Zylinder-/Kolbeneinheit (32) um eine horizontale Knickachse (A) zwischen einer im Wesentlichen horizontal ausgerichteten Einfaltstellung und einer Arbeitsstellung verschwenkbar ist, **dadurch gekennzeichnet, dass** am ersten Mastarm (1) mindestens ein von seiner Einfaltstellung aus über einen definierten Schwenkweg wirksames hubunterstützendes Element (36) angreift, welches entweder am Drehkopf (22) angelenkt ist und gegen eine Kontaktstelle (40) am ersten Mastarm (1) lose anliegt oder am ersten Mastarm (1) angelenkt ist und gegen eine Kontaktstelle (38) am Drehkopf (22) lose anliegt.

2. Verteilermast nach Anspruch 1, **dadurch gekennzeichnet, dass** das hubunterstützende Element (36) als zwischen einer drehkopfseitigen und einer mastarmseitigen Kontaktstelle (38, 40) vorgespanntes Federelement ausgebildet ist.

3. Verteilermast nach Anspruch 1, **dadurch gekennzeichnet, dass** das hubunterstützende Element (36) als zwischen einer drehkopfseitigen und einer mastarmseitigen Kontaktstelle (38, 40) wirksamer Hydrozylinder ausgebildet ist.

4. Verteilermast nach einem der Ansprüche 1 bis 3, **dadurch gekennzeichnet, dass** der erste Mastarm (1) nach Überschreiten des definierten Schwenkwegs von dem mindestens einen hubunterstützenden Element (36) abgehoben ist.

5. Verteilermast nach einem der Ansprüche 1 bis 4, **dadurch gekennzeichnet, dass** der erste Mastarm (1) das mindestens eine hubunterstützende Element (36) beim Einfaltvorgang entlang dem definierten Schwenkweg bis zur Einfaltstellung in einen vorgespannten Zustand versetzt.

6. Verteilermast nach einem der Ansprüche 1 bis 5, **dadurch gekennzeichnet, dass** zwei hubunterstützende Elemente (36) vorgesehen sind.

7. Verteilermast nach einem der Ansprüche 1 bis 6, **dadurch gekennzeichnet, dass** die Knickachse (A) des ersten Mastarms (1) exzentrisch zur Drehachse (18) des Drehkopfs (22) auf der der Spitze des ersten Mastarms (1) in seiner zur Drehachse (18) im Wesentlichen senkrecht ausgerichteten Einfaltstellung gegenüberliegenden Seite der Drehachse (18) angeordnet ist.

8. Verteilermast nach Anspruch 7, **dadurch gekennzeichnet, dass** die drehkopfseitige Anlenkstelle (28) der Zylinder-/Kolbeneinheit (32) exzentrisch zur Drehachse (18) des Drehkopfs (22) auf derselben Seite wie die Knickachse (A) angeordnet ist.

9. Verwendung des Verteilermasts nach einem der Ansprüche 1 bis 8 als Träger für eine Betonförderleitung in einer stationären oder mobilen Betonpumpe, wobei der Drehkopf (22) an einem Unterbau oder einem Gestell der Betonpumpe um seine als Hochachse ausgebildete Drehachse (18) verdrehbar angeordnet ist und wobei die über den Verteilermast (14) geführte Förderleitung (16) an dem Druckausgang eines gestellfest angeordneten Pumpaggregats (12) angeschlossen ist.

## Claims

1. A distributing boom for stationary or mobile concrete pumps with a rotary head (22) which can be rotated about an axis of rotation (18) in the form of a vertical axis, with an arm assembly (24) which is made up of a plurality of boom arms (1, 2, 3, 4) which can be telescoped or pivoted relative to one another, wherein the arm assembly (24) has the one end of its first boom arm (1) articulated on the rotary head (22) and, by means of a first cylinder/piston unit (32), which has its ends articulated at points of articulation (28, 30) of the rotary head (22) and of the first boom arm (1), can be pivoted about a horizontal axis of inflection (A) between a substantially horizontally oriented retracted position and an operating position, **characterized in that** the first boom arm (1) has acting on it at least one displacement-assisting element (36) which is effective over a defined pivoting range, starting from the retracted position of the boom arm, and which is articulated either on the rotary head (22) and bears freely against a contact point (40) on the first boom arm (1) or is articulated on the first boom arm (1) and bears freely against a contact point (38) on the rotary head (22).

2. The distributing boom as claimed in claim 1 **characterized in that** the displacement-assisting element (36) is formed as a spring element pretensioned between a contact point on the rotary head side and a contact point on the boom arm side (38, 40).

3. The distributing boom as claimed in claim 1 **characterized in that** the displacement-assisting element (36) is designed as a hydrocylinder acting between a contact point on the rotary head side and a contact point on the boom arm side (38, 40).

4. The distributing boom as claimed in one of claims 1 to 3 **characterized in that** after exceeding the defined pivotal path the first boom arm (1) is lifted by the at least one displacement-assisting element (36).

5. The distributing boom as claimed in one of claims 1 to 4 **characterized in that** the first boom arm (1) sets the at least one displacement-assisting element (36) into a pretensioned state during the retracting process along the defined pivotal path up to the retracted position.

6. The distributing boom as claimed in one of claims 1 to 5 **characterized in that** two displacement-assisting elements (36) are provided.

7. The distributing boom as claimed in one of claims 1 to 6 **characterized in that** the axis of inflection (A) of the first boom arm (1) is arranged eccentric relative to the axis of rotation (18) of the rotary head (22) on the side of the rotary axis (18) opposite the tip of the first boom arm (1) in its retracted position aligned substantially perpendicular to the axis of rotation (18).

8. The distributing boom as claimed in claim 7 **characterized in that** the articulation point (28) of the cylinder/piston unit (32) is arranged eccentric relative to the axis of rotation (18) of the rotary head (22) on the same side as the axis of inflection (A).

9. A use of the distributing boom as claimed in one of claims 1 to 8 as support for a concrete supply line in a stationary or mobile concrete pump wherein the rotary head (22) is arranged on a substructure or a frame of the concrete pump rotatable about its axis of rotation (18) which is formed as a vertical axis and wherein the supply line (16) which is guided over the distributing boom (14) is attached to the pressure outlet of a pump assembly (12) fixedly mounted on the frame.

## Revendications

1. Mât distributeur pour pompes à béton fixes ou mobiles, comprenant une tête rotative (22) apte à tourner autour d'un axe de rotation (18) réalisé sous la forme d'un axe vertical, et un ensemble (24) de bras qui est composé de plusieurs bras de mât (1, 2, 3, 4) télescopiques ou aptes à pivoter les uns par rapport aux autres, est articulé sur ladite tête rotative (22) par l'une des extrémités de son premier bras de mât (1) et peut pivoter autour d'un axe horizontal de fléchissement (A), entre une position de travail et une position ramassée orientée pour l'essentiel horizontalement, au moyen d'un premier vérin (32) articulé, par ses extrémités, sur une zone respective (28, 30) de rattachement articulé à ladite tête rotative (22) et audit premier bras (1) du mât, **caractérisé par le fait qu'**au moins un élément (36) d'assistance au levage, en prise avec le premier bras (1) du mât et agissant suivant une course de pivotement bien définie à partir de sa position ramassée, est articulé sur la tête rotative (22) et porte, avec jeu, contre une zone de contact (40) située sur ledit premier bras (1) du mât, ou bien est articulé sur ledit premier bras (1) du mât et porte, avec jeu, contre une zone de contact (38) située sur ladite tête rotative (22).

2. Mât distributeur selon la revendication 1, **caractérisé par le fait que** l'élément (36) d'assistance au levage est réalisé sous la forme d'un élément élastique précontraint entre des zones de contact (38, 40) respectivement situées du côté de la tête rotative, et du côté du bras dudit mât.

3. Mât distributeur selon la revendication 1, **caractérisé par le fait que** l'élément (36) d'assistance au levage est réalisé sous la forme d'un vérin hydraulique agissant entre des zones de contact (38, 40) respectivement situées du côté de la tête rotative, et du côté du bras dudit mât.

4. Mât distributeur selon l'une des revendications 1 à 3, **caractérisé par le fait que** le premier bras (1) dudit mât est soulevé, après outrepassement de la course de pivotement bien définie, par l'élément (36) d'assistance au levage à présence minimale.

5. Mât distributeur selon l'une des revendications 1 à 4, **caractérisé par le fait que** le premier bras (1) dudit mât amène l'élément (36) d'assistance au levage, à présence minimale, à un état précontraint au cours du processus de rétraction jusqu'à la position ramassée, suivant la course de pivotement bien définie.

6. Mât distributeur selon l'une des revendications 1 à 5, **caractérisé par** la présence de deux éléments (36) d'assistance au levage.

7. Mât distributeur selon l'une des revendications 1 à 6, **caractérisé par le fait que** l'axe de fléchissement (A) du premier bras (1) dudit mât occupe une position excentrée par rapport à l'axe de rotation (18) de la tête rotative (22), du côté dudit axe de rotation (18) qui est tourné à l'opposé de la pointe dudit premier bras (1) du mât dans sa position ramassée orientée, pour l'essentiel, perpendiculairement audit axe de rotation (18).

8. Mât distributeur selon la revendication 7, **caractérisé par le fait que** la zone (28) de rattachement articulé du vérin (32), située côté tête rotative, occupe une position excentrée par rapport à l'axe de rotation (18) de ladite tête rotative (22), du même côté que l'axe de fléchissement (A).

9. Utilisation du mât distributeur conforme à l'une des revendications 1 à 8, en tant que support dédié à un conduit de convoyage de béton dans une pompe à béton fixe ou mobile, la tête rotative (22) étant implantée sur une structure sous-jacente ou sur un châssis de ladite pompe à béton, avec faculté de rotation autour de son axe de rotation (18) réalisé sous la forme d'un axe vertical, et ledit conduit de convoyage (16), guidé par l'intermédiaire dudit mât distributeur (14), étant raccordé à la sortie de pression d'un groupe de pompage (12) consigné à demeure sur ledit châssis.
